# FASCICULE DE BREVET EUROPEEN

(11) **EP 0 536 499 B1**
(45) Date de publication et mention de la délivrance du brevet: **26.07.1995**
(21) Numéro de dépôt: 92113416.9
(22) Date de dépôt: 06.08.1992
(51) Int. Cl.: A63C 9/00

(54) **Plaquette interface pour une fixation de sécurité de ski alpin**
Schnittstelle-Plättchen für Skibindungen
Interface plate for ski bindings

(30) Priorité: 10.10.1991 FR 9112710
(43) Date de publication de la demande: 14.04.1993
(73) Titulaire: SALOMON S.A., 74370 Pringy (FR)
(72) Inventeur: Thomas, Pascal, F-73000 Chambery (FR); Saxod, Daniel, F-74350 Cruseilles (FR); Renaud Goud, Gilles, F-74000 Annecy (FR)

(56) Documents cités:
- EP-A- 0 319 714
- EP-A- 0 353 567

## Description

L'invention concerne une plaquette interface pour une fixation de sécurité de ski alpin selon le préambule de la revendication 1. Une telle plaquette est connue par example par le document EP-A-0 353 567
On connaît de nombreux types de fixations de sécurité de ski alpin et, en particulier, des éléments avant de fixation, qui comprennent une embase par laquelle l'élément de fixation est assemblé au ski. Beaucoup de ces fixations sont réalisées en une matière plastique ou tout au moins, ont une embase réalisée en matière plastique.

Il arrive alors que, lorsque la fixation est assemblée sur le ski, un jour se forme entre la surface supérieure du ski et l'embase de la fixation. De la beige ou des salissures peuvent s'infiltrer dans cette zone et perturber le fonctionnement de la fixation.

Il existe certaines plaquettes interface dont le but principal est de maintenir en place les vis d'assemblage dans leur orifice de l'embase jusqu'à leur serrage dans le ski. De telles plaquettes ne jouent toutefois aucun rôle d'étanchéité entre l'embase et la surface supérieure du ski.

Un des buts de la présente invention est de proposer une plaquette interface qui assure une bonne étanchéité entre l'embase de la fixation et le ski.

Un autre but de la présente invention est de proposer une plaquette interface dont l'assemblage à la fixation peut être réalisé d'une manière très simple en usine.

Un autre but de la présente invention est de proposer une plaquette interface qui assure par ailleurs le maintien des vis d'assemblage de la fixation dans leur orifice de l'embase jusqu'à l'assemblage de la fixation sur le ski.

D'autres buts et avantages de la présente invention apparaîtront au cours de la description qui va suivre.

La plaquette interface selon l'invention est caractérisée en ce que les parties latérales sont inclinées sensiblement vers le bas vers l'extérieur de telle façon que, lors de l'assemblage de l'embase sur le ski, la plaquette étant pincée entre l'embase de la fixation et le ski, les parties latérales se redressent à l'horizontale forçant ainsi les rebords à se plaquer le long des bords latéraux de l'embase.

L'invention sera mieux comprise en se référant à la description ci-dessous, ainsi qu'aux dessins en annexe qui en font partie intégrante.

La figure 1 représente en perspective une plaquette interface selon une première mise en oeuvre de l'invention.

La figure 2 représente, en vue de côté, une fixation avant équipée de la plaquette de la figure 1.

Les figures 3, 4, et 5 illustrent le mode d'utilisation de la plaquette en fabrication et lors de l'assemblage de la fixation sur le ski.

La figure 6 représente en perspective une variante de réalisation de la plaquette interface selon l'invention.

On a représenté dans la figure 1 une plaquette interface 1 qui est destinée à équiper un élément avant de fixation 7. La plaquette 1 présente un fond 2 dont la surface et le contour extérieur correspondent sensiblement à ceux de l'embase et de la plaque d'appui de l'élément de fixation 7. Dans le mode de réalisation représenté, le fond 2 présente par ailleurs différents évidements dont la présence et la nature ne sont pas limitatives.

De préférence, la plaquette est réalisée en une matière plastique élastiquement déformable, par exemple en polypropylène ou bien en polyamide chargé de fibres. Toutefois, toute matière élastiquement déformable pourrait aussi convenir.

Sur une partie de sa périphérie, la plaquette 1 présente un rebord 3 qui est destiné à remonter le long des faces latérales 9 de l'embase 6 de la fixation 7.

Le fond de la plaquette présente une zone médiane qui est ici constituée par une partie médiane 4 qui s'étend longitudinalement, et par deux parties latérales 5 qui s'étendent de part et d'autre de la partie médiane 4. Les rebords 3 sont raccordés aux parties latérales 5.

Les frontières entre la partie médiane 4 et les deux parties latérales 5 ont été schématisées, dans la figure 1, par les traits mixtes 18. Ces frontières sont ici parallèles et orientées selon une direction longitudinale.

Selon l'invention, les parties latérales 5 de la plaquette sont inclinées vers le bas et vers l'extérieur. La face intérieure des rebords 3 est alors ouverte légèrement vers l'extérieur.

De préférence, l'angle d'inclinaison entre la face supérieure de la partie latérale 5 et l'horizontale est supérieur à l'angle d'inclinaison entre la face intérieure du rebord 3 et la verticale. De cette façon, lorsque la fixation sera assemblée sur le ski, le fond 2 de la plaquette sera pincé entre l'embase 6 de la fixation et la surface supérieure du ski. Ce pincement forcera les parties latérales 5 à se redresser à l'horizontale, dans l'alignement de la partie médiane 4, et les rebords 3 seront alors contraints de s'appliquer contre les faces latérales 9 de l'embase 6. Etant donné la différence d'angle mentionnée plus haut, les rebords 3 exercent, sur les faces latérales 9 de l'embase 6, une force d'appui élastique, ce qui garantit une bonne étanchéité à ce niveau. Les rebords 3 obstruent en effet le jour qui pourrait être formé entre l'embase et la surface supérieure du ski.

On a obtenu de bons résultats avec un angle de 10 degrés environ entre les parties latérales 5 et l'horizontale, et un angle de 3 degrés environ entre les rebords 3 et la verticale, soit une différence angulaire de 7 degrés qui détermine la force d'application des rebords 3 sur les faces latérales de l'embase 6. Ceci n'est naturellement pas limitatif et d'autres valeurs d'angle conviennent.

Selon un mode préférentiel de réalisation, la plaquette 1 présente dans la zone des vis d'assemblage de l'embase au ski des pastilles 10, qui prolongent latéralement la partie médiane 4. Ces pastilles présentent un orifice 11, dont le diamètre est sensiblement inférieur au diamètre de la partie filetée d'une vis. Ainsi, ces pastilles et leur orifice sont capables de maintenir fermement une vis d'assemblage de la fixation dont la partie filetée serait engagée dans l'orifice.

Ainsi, il est possible, en fabrication, de retenir la plaquette sous l'embase au moyen des vis, et d'autre part de maintenir les vis d'assemblage dans leur orifice au moyen de la plaquette.

Les figures 3 et 4 illustrent cette fonction de la plaquette. Comme cela a été dit précédemment, les faces intérieures des rebords 3 sont sensiblement ouvertes vers l'extérieur. De cette façon, l'embase 6 de la fixation peut être positionnée au-dessus de la plaquette, et être mise en place à l'intérieur des rebords sans aucune difficulté. Les vis 12 sont alors présentées dans leur orifice, et leur partie filetée est engagée dans les orifices 11 de la plaquette. De cette façon, ainsi que l'illustre la figure 4, les vis 12, la plaquette 1 et l'embase 6 constituent un ensemble d'un seul tenant. Cette opération peut être avantageusement réalisée de façon automatique.

C'est ainsi que la fixation est conditionnée, jusqu'à son assemblage sur le ski. La figure 5 illustre cet assemblage, et comme cela a été dit précédemment, le serrage des vis 12 provoque le pincement de la plaquette 1 entre l'embase 6 et le ski, ce qui redresse les parties latérales 5 à l'horizontale, plaquant ainsi les rebords 3 contre les faces latérales de l'embase 6.

La figure 6 représente une variante de réalisation, selon laquelle les frontières schématisées par les traits mixtes 16 entre la partie centrale 14 et les parties latérales 15 sont obliques, et convergent vers l'avant de la fixation. Ainsi, les frontières 15 recoupent les rebords 13 vers l'arrière de la fixation, ce qui permet de réaliser ce rebord de façon continue de l'avant à l'arrière de la fixation, bien qu'une partie seulement soit reliée aux parties latérales 15 de la plaquette.

Naturellement, la présente description n'est pas limitative, et d'autres variantes sont possibles. En particulier, selon les zones où l'on souhaite que le rebord soit plaqué contre l'embase, on pourrait réaliser les parties latérales de la plaquette de façon différente, par exemple de façon segmentaire.

## Revendications

1. Plaquette interface pour une fixation de sécurité de ski alpin comprenant une embase destinée à être assemblée à la surface supérieure d'un ski, cette plaquette présentant des rebords (3,13) s'étendant le long d'une partie au moins de sa périphérie, et remontant le long des faces latérales de l'embase de la fixation, la plaquette présentant, de part et d'autre de sa zone médiane, des parties latérales (5,15) qui portent les rebords (3,13), caractérisée en ce que les parties latérales (5,15) sont inclinées sensiblement vers le bas vers l'extérieur de la plaquette de telle façon que, lors de l'assemblage de l'embase (6) sur le ski, la plaquette (1) étant pincée entre l'embase de la fixation et le ski, les parties latérales (5,15) se redressent à l'horizontale, forçant ainsi les rebords (3,13) à se plaquer le long des faces latérales de l'embase.

2. Plaquette selon la revendication 1, caractérisée par le fait que la face intérieure d'un rebord (3) fait, avec la face latérale correspondante de l'embase (6), un angle qui est inférieur à celui entre la surface supérieure de la partie latérale (5) de la plaquette et l'horizontale.

3. Plaquette selon la revendication 2, caractérisée par le fait que les faces intérieures des rebords (3) sont ouvertes vers le haut et vers l'extérieur.

4. Plaquette selon la revendication 2, caractérisée par le fait que la face intérieure d'un rebord (3) fait avec la verticale un angle de l'ordre de 3 degrés, et la surface supérieure de la partie latérale (5) est inclinée vers le bas et vers l'extérieur d'un angle de 10 degrés environ.

5. Plaquette selon la revendication 1, caractérisée par le fait qu'elle présente entre les parties latérales (5,15) une partie médiane (4,14) sensiblement horizontale.

6. Plaquette selon la revendication 5, caractérisée par le fait que les frontières (18) entre la partie médiane (4) et les parties latérales (5) sont parallèles et orientées longitudinalement.

7. Plaquette selon la revendication 5, caractérisée par le fait que les frontières (17) entre la partie médiane (14) et les parties latérales (15) sont convergentes vers l'avant.

8. Plaquette selon la revendication 5, pour une fixation de ski alpin qui est assemblée au ski par au moins une vis (12) traversant un orifice de l'embase, caractérisée par le fait que la partie médiane présente localement deux pastilles latérales (10) pourvues d'un orifice (11) en regard de l'orifice de l'embase, pour tenir fermement l'extrémité inférieure de la vis de fixation, et ainsi, maintenir la plaquette (1) assemblée à l'embase (6) jusqu'à l'assemblage de la fixation sur le ski, et maintenir par ailleurs la vis en position prête à être vissée dans le ski.

9. Elément de fixation comprenant une embase prévue pour être assemblée à un ski, caractérisé par le fait qu'elle présente une plaquette interface selon l'une quelconque des revendications précédentes, formant avec l'embase un ensemble d'un seul tenant.

## Claims

1. Interface plate for an alpine ski safety binding comprising a base designed to be assembled to the upper surface of a ski, this plate having edges (3, 13) extending along at least one portion of its periphery and rising along lateral faces of the binding base, the plate having, on either side of its median zone, lateral elements (5, 15) carrying the edges (3, 13), characterized in that the lateral parts (5, 15) are inclined substantially downward and outward from the plate, so that, when the base (6) is mounted on the ski, the plate (1) being squeezed between the base of the binding and the ski, the lateral parts (5, 15) straighten into a horizontal position, thereby forcing the edges (3, 13) to flatten along the lateral faces of the base.

2. Plate according to claim 1, characterized in that the inner face of an edge (3) forms, with the corresponding lateral face of the base (6), an angle less than that between the upper surface of the lateral part (5) of the plate and the horizontal.

3. Plate according to claim 2, characterized in that the inner faces of the edges (3) open toward the top and toward the exterior.

4. Plate according to claim 2, characterized in that the inner face of an edge (3) forms, with the vertical, an angle of the order of 3°, and the upper surface of the lateral element (5) is inclined downwardly and outwardly by an angle of approximately 10°.

5. Plate according to claim 1, characterized in that it has, between the lateral elements (5, 15), a substantially horizontal median part (4, 14).

6. Plate according to claim 5, characterized in that the boundaries (18) between the median part (4) and the lateral parts (5) are parallel and extend longitudinally.

7. Plate according to claim 5, characterized in that the boundaries (17) between the median part (14) and the lateral elements (15) converge toward the front.

8. Plate according to claim 5, for an alpine ski binding, which is assembled to the ski by at least one screw (12) passing through an orifice in the base, characterized in that the median part has, locally, two lateral disks (10) provided with an orifice (11) facing the orifice in the base, in order to hold firmly the lower end of the assembly screw, and thus to hold the plate (1) assembled to the base (6) until the binding is mounted on the ski, and, moreover, to hold the screw in position ready to be screwed into the ski.

9. Binding element comprising a base designed to be assembled to a ski, characterized in that it has an interface plate according to any one of the preceding claims, forming with the base an assembly all in one piece.

## Patentansprüche

1. Übergangsplättchen für eine Sicherheitsbindung eines Alpinski, die eine Basis aufweist, die dazu bestimmt ist, auf der oberen Oberfläche eines Ski montiert zu werden, wobei dieses Plättchen Ränder (3, 13) aufweist, die sich längs zumindest eines Teiles der Peripherie erstrecken, und längs den lateralen Seiten der Basis der Bindung aufsteigen, wobei das Plättchen beidseitig seines mittleren Bereiches laterale Teile (5, 15) aufweist, die die Ränder (3, 13) tragen, dadurch gekennzeichnet, daß die lateralen Teile (5, 15) im wesentlichen nach unten und nach außen des Plättchens so geneigt sind, daß bei der Montage der Basis (6) auf dem Ski das Plättchen (1) zwischen der Basis der Bindung und dem Ski eingeklemmt ist, wobei die lateralen Teile (5, 15) sich in die Horizontale wieder ausrichten und so die Ränder (3, 13) dazu zwingen, sich längs der lateralen Seiten der Basis anzulegen.

2. Plättchen gemäß Anspruch 1, dadurch gekennzeichnet, daß die innere Seite eines Randes (3) mit der entsprechenden lateralen Seite der Basis (6) einen Winkel bildet, der kleiner als der zwischen der oberen Oberfläche des lateralen Teiles (5) des Plättchens und der Horizontalen ist.

3. Plättchen gemäß Anspruch 2, dadurch gekennzeichnet, daß die inneren Seiten der Ränder (3) nach oben und nach außen offen sind.

4. Plättchen gemäß Anspruch 2, dadurch gekennzeichnet, daß die innere Seite eines Randes (3) mit der Vertikalen einen Winkel in der Größenordnung von 3° bildet und daß die obere Oberfläche des lateralen Teiles (5) nach unten und nach außen um einen Winkel von ungefähr 10° geneigt ist.

5. Plättchen gemäß Anspruch 1, dadurch gekennzeichnet, daß es zwischen den lateralen Teilen (5, 15) einen mittleren Teil (4, 14) aufweist, der im wesentlichen horizontal ist.

6. Plättchen gemäß Anspruch 5, dadurch gekennzeichnet, daß die Grenzen (18) zwischen dem mittleren Teil (4) und den lateralen Teilen (5) parallel und longitudinal ausgerichtet sind.

7. Plättchen gemäß Anspruch 5, dadurch gekennzeichnet, daß die Grenzen (17) zwischen dem mittleren Teil (14) und den lateralen Teilen (15) nach vorne konvergent sind.

8. Plättchen gemäß Anspruch 5 für eine Alpinskibindung, die auf dem Ski mit Hilfe einer Schraube (12) montiert ist, die eine Öffnung der Basis durchquert, dadurch gekennzeichnet, daß der mittlere Teil lokal zwei laterale Scheiben (10) aufweist, die mit einer Öffnung (11) gegenüber der Öffnung der Basis versehen sind, um fest das untere Ende der Bindungsschraube zu halten und so das Plättchen (1), das auf die Basis (6) montiert ist, bis zur Montage der Bindung auf dem Ski zu halten, und außerdem die Schraube in einer Position fertig zum Einschrauben in den Ski zu halten.

9. Bindungselement, das eine Basis aufweist, die dazu vorgesehen ist, an einen Ski montiert zu werden, dadurch gekennzeichnet, daß sie ein Übergangsplättchen gemäß einem der vorhergehenden Ansprüche aufweist, das mit der Basis eine Einheit in einem einzigen Stück bildet.
